# EUROPÄISCHE PATENTSCHRIFT

(11) **EP 2 203 912 B1**
(45) Veröffentlichungstag und Bekanntmachung des Hinweises auf die Patenterteilung: **20.07.2011**
(21) Anmeldenummer: 08803225.5
(22) Anmeldetag: 26.08.2008
(51) Int. Cl.: G08B 25/04, G08B 25/00

(54) **TRENNVORRICHTUNG MIT ENERGIESPEICHER FÜR ENERGIEFÜHRENDE ELEKTRISCHE LEITUNG**
SEPARATING DEVICE HAVING AN ENERGY STORAGE FOR AN ENERGY-CONDUCTING ELECTRIC LEAD
DISPOSITIF DE SÉPARATION ÉQUIPÉ D'UN COLLECTEUR D'ÉNERGIE POUR UNE LIGNE ÉLECTRIQUE ACHEMINANT DE L'ÉNERGIE

(30) Priorität: 17.10.2007 EP 07118688
(43) Veröffentlichungstag der Anmeldung: 07.07.2010
(73) Patentinhaber: Siemens Aktiengesellschaft, 80333 München (DE)
(72) Erfinder: SCHERMANN, Harald, 82282 Unterschweinbach (DE); SCHREYER, Karlheinz, 82515 Wolfratshausen (DE)
(86) Internationale Anmeldenummer: PCT/EP2008/061157
(87) Internationale Veröffentlichungsnummer: WO 2009/049949

(56) Entgegenhaltungen:
- DE-C1- 19 960 422
- US-A- 4 864 519
- US-A- 5 801 913

## Beschreibung

Die vorliegende Erfindung betrifft das technische Gebiet der elektrischen bzw. der elektronischen Schaltungstechnik. Sie betrifft insbesondere eine Trennvorrichtung für eine Energie führende elektrische Leitung, welche bevorzugt als geschlossene Schleife ausgebildet ist, die von einer Zentrale ausgeht und in Form einer Schleife zu der Zentrale zurückgeführt ist.

Die vorliegende Erfindung betrifft das technische Gebiet der elektrischen bzw. der elektronischen Schaltungstechnik. Sie betrifft insbesondere eine Trennvorrichtung für eine Energie führende elektrische Leitung, welche bevorzugt als geschlossene Schleife ausgebildet ist, die von einer Zentrale ausgeht und in Form einer Schleife zu der Zentrale zurückgeführt ist.

Aus dem deutschen Patent DE 199 60 422 C1 ist ein Verfahren und eine Schaltungsanordnung zur Bestimmung von als Stromsenken wirkenden gestörten Meldern in einer Gefahrenmeldeanlage bekannt. Jeder Melder weist einen Kondensator zur Energiespeicherung, einen in einer Ader liegenden Messwiderstand, einen den Spannungsabfall am Messwiderstand auswertende Auswertevorrichtung, einen Adressspeicher und einen von der Auswertevorrichtung steuerbaren Schalter zwischen den Adern auf. Bei Empfang von gestörren Daten bei der Abfrage durch die Zentrale sendet diese ein Spannungssignal an die Melder zum Schließen der Schalter aller Melder. Die Zentrale gibt anschließend einen eingeprägten Strom vorgegebener Größe auf die Leitung, und die Auswertevorrichtung öffnet den Schalter, wenn die Stromaufnahme einen vorgegebenen Messwert nicht überschreitet und die am Messwiderstand abfallende Spannung einen vorgegebenen Wert erreicht. Der nächstfolgende Melder öffnet ebenfalls den Schalter, wenn die an seinem Messwiderstand abfallende Spannung ihren vorgegebenen Wert erreicht und die Stromaufrahme den vorgegebenen Maximalwert nicht übersteigt usw.. Die Zentrale ermittelt den Melder, dessen Schalter zumindest vorübergehend geschlossen geblieben ist. Entsprechend einer dortigen Ausführungsform gemäß Fig. 3 weist die Schaltungsordnung zwei Trennglieder auf. Wird in der Logik der Zentrale festgestellt, dass der gemessene Wert der Stromaufnahme in einem Melder einen vorgegebenen Höchstwert überschreitet, wird der Schalter im jeweiligen Melder geschlossen. Es fließt ein Kurzschlussstrom auf der Leitung, der auf jeden Fall den Schwellwert der Trennglieder erreicht. Diese trennen mithin den zwischen ihnen liegenden Meldeabschnitt aus der Linie heraus.

Aus dem US-Patent US 4,864,519 ist ein Informationsübertragungssystem für ein Gebäudemanagementsystem bekannt. Es weist einen Controller und mehrere Stationen auf, die an einer Meldeschleife geschaltet sind. Eine Station kann ein T-Glied zum Einbringen einer Verzweigung in der Meldeschleife aufweisen. Eine derartige Station weist zwei in Reihe geschaltete Schalter auf, die über den Controller adressiert angesteuert werden können, um weitere Stationen in der ersten oder in der zweiten Verzweigung adressieren zu können. In einem Kurzschlussfall können beide Schalter eines T-Gliedes mittels eines Mikrocomputers öffnend angesteuert werden, um alle Zweige des T-Gliedes voneinander elektrisch zu isolieren.

In der Gefahrenmeldetechnik dürfen sich Ausfälle von elektrischen Geräten und/oder Versorgungs- bzw. Datenleitungen immer nur auf einen kleinen und vorher definierten Bereich auswirken. Dabei bestimmen spartenabhängige Gesichtspunkte die maximale Größe des letztendlich funktionsunfähigen Teils einer Gefahrmeldeanlage. Zu den unterschiedlichen Sparten in der Gefahrenmeldetechnik gehört in diesem Zusammenhang (a) die Brandmeldetechnik (BMT), (b) die Intrusions- bzw. Einbruchmeldetechnik (IMT) oder (c) die Sprachalarmierungstechnik. Sprachalarmierungssysteme werden beispielsweise dazu verwendet, um in einem Gefahrenfall an Personen Hinweise zu übermitteln, wie sie einen Gefahrenbereich möglichst schnell und möglichst sicher verlassen können.

Die maximale Größe des letztendlich funktionsunfähigen Teils kann (a) in einer Brandmeldeanlage ein einzelner Brandabschnitt oder wenige Handfeuermelder, (b) in einer Einbruchmeldeanlage ein Tresor oder (c) in einem Sprachalarmierungssystem lediglich ein Lautsprecher sein.

Auf der Meldeseite kann beispielsweise in (a) der BMT oder in (b) der IMT die Sicherheit mit geschlossenen ringförmigen Schleifen für die Verbindung einer Mehrzahl von Meldereinheiten mit einer Zentrale auf kostengünstige Weise auf ein hohes Sicherheitsniveau gehoben werden. Für (c) die Sprachalarmierungstechnik ist dies nicht möglich, da hier die Steuerleitungen, welche eine Zentrale mit einer Mehrzahl von Lautsprechern verbinden, mit einer hohen Energie belastet sind.

Die Betriebssicherheit insbesondere von Energie führenden Leitungen, deren Funktion im Gefahrenfall, also bei Bränden oder Zerstörungen noch so lange als irgendwie möglich aufrecht gehalten werden muss, stellt heute ein ernstes Sicherheitsproblem dar. Für die Betriebssicherheit ist dabei besonders das Problem des Kurzschlusses durch Fehler oder Zerstörung relevant.

Zur Erhöhung der Betriebssicherheit von Energie führenden Leitungen wurde in den beteiligten Fachkreisen eine Reihe von Vorschlägen gemacht. Dazu zählen (a) eine dezentrale Energieversorgung einschließlich einer leistungsstarken Batterie in der Nähe von wichtigen Funktionen, (b) eigene sternförmige Energieversorgungsleitungen von der Zentrale hin zu den wichtigen Funktionen und (c) die eigensichere Verlegung der Energieversorgung in besonders brandgeschützten Rohren mit bei Hitze sandartig verbackenden Leitungsisolationen, die in der Umgangssprache abfällig auch Wasserrohr genannt werden. Alle diese Vorschläge sind jedoch mit einem hohen Aufwand insbesondere bei der Einrichtung eines Sprachalarmierungssystems verbunden.

Der Erfindung liegt die Aufgabe zugrunde, die Betriebssicherheit von Energie führenden elektrischen Leitungen auf einfache Weise zu verbessern.

Diese Aufgabe wird gelöst durch die Gegenstände der unabhängigen Patentansprüche. Vorteilhafte Ausführungsformen der vorliegenden Erfindung sind in den abhängigen Ansprüchen beschrieben.

Gemäß einem ersten Aspekt der Erfindung wird eine Trennvorrichtung für eine Energie führende elektrische Leitung beschrieben. Die Trennvorrichtung eignet sich insbesondere für eine Energie führende elektrische Leitung, welche von einer Zentrale einer Gefahrmeldeanlage ausgeht und in Form einer Schleife zu der Zentrale zurückgeführt ist. Die beschriebene Trennvorrichtung weist auf (a) eine Überwachungseinheit zum Überprüfen der elektrischen Eigenschaften eines an die Trennvorrichtung angrenzenden Leitungsabschnitts der Leitung, (b) einen Energiespeicher, welcher mit der Überwachungseinheit gekoppelt ist, so dass die Funktion der Überwachungseinheit auch bei einer Störung der Leitung aufrecht erhalten werden kann, und (c) ein Schaltelement, welches mit der Überwachungseinheit gekoppelt ist und welches derart eingerichtet ist, dass bei einer Störung der Leitung der angrenzende Leitungsabschnitt abtrennbar ist.

Der Erfindung liegt die Erkenntnis zugrunde, dass auch bei einer schleifenförmigen Vorsorgungsleitung für elektrische Geräte eine hohe Versorgungssicherheit gewährleistet werden kann, wenn zumindest eine erfindungsgemäße Trennvorrichtung in die Versorgungsleitung eingefügt wird. Durch diese kann ein defekter Leitungsabschnitt auch dann von der Zentrale abgetrennt werden, wenn der erfindungsgemäßen Trennvorrichtung infolge einer Totalzerstörung der Versorgungsleitung keine elektrische Energie mehr bereitstellt werden kann. Durch die Abtrennung des defekten Leitungsabschnitts kann die Funktion der elektrischen Geräte, welche zwischen dem defekten Leitungsabschnitt und der Zentrale angeordnet sind, aufrecht erhalten werden.

Die elektrischen Geräte können beliebige Peripherieeinheiten eines Gefahrmeldesystems wie beispielsweise Lautsprecher, Elektromagnete für eine automatische Öffnung oder Schließung einer Tür, Stellmotoren für Rauchklappen, Ventilatoren oder andere Komponenten eines Gefahrmeldesystems zur Gefahrerkennung und/oder Gefahrbeseitigung sein.

Sofern die schleifenförmige Versorgungsleitung genügend Trennvorrichtungen aufweist, so dass lediglich der defekte Leitungsabschnitt abtrennbar ist und keine intakten Leitungsabschnitte abgetrennt werden müssen, können somit bei lediglich einem Leitungsdefekt sämtliche an intakten Leitungsabschnitten angeschlossene elektrische Geräte weiter betrieben werden. Dabei werden die Geräte auf der einen Seite der Versorgungsleitung über den einen Zweig der getrennten schleifenförmigen Leitung und die Geräte auf der anderen Seite der Versorgungsleitung über den anderen Zweig der getrennten schleifenförmigen Versorgungsleitung versorgt.

Eine schleifenartige Verlegung der Versorgungsleitung bietet im Zusammenhang mit mindestens einer der erfindungsgemäßen Trennvorrichtungen den Vorteil, dass zumindest Teilabschnitte der Versorgungsleitung und die daran angeschlossenen elektrischen Geräte betriebsbereit bleiben. Dies gilt auch dann, wenn es an einer Stelle innerhalb eines Gebäudes zu einer Totalzerstörung der Leitung kommt. Dieser Funktionserhalt ist insbesondere bei Sprachalarmierungssystemen von großem Vorteil, da sich in Gefahr befindliche Personen schnell und sicher aus der Gefahrenzone geleitet werden können.

Unter dem Begriff Energie führend ist in diesem Zusammenhang eine elektrische Leistungsübertragung hin zu dem jeweiligen Gerät zu verstehen, welche deutlich höher ist bei Geräten, welche lediglich der Erkennung bzw. der Detektion eines Gefahrenfalls dienen. Selbstverständlich addiert sich der Leistungsbedarf der einzelnen Geräte, welche an der elektrischen Versorgungsleitung angeschlossen sind, zu einem Gesamtleistungsbedarf. Der Gesamtleistungsbedarf kann für ein akustisches Warnsystem, welches beispielsweise 30 bis 100 an die gemeinsame Versorgungsleitung angeschlossene Lautsprecher umfasst, 10 bis 1000 Watt betragen. Für andere Peripherieeinheiten eines Gefahrmeldesystems wie beispielsweise Stellmotoren für Rauchklappen, Ventilatoren oder elektromagnetische Türöffner bzw. Türschließungsmechanismen kann der Gesamtleistungsbedarf abhängig von der Anzahl der angeschlossenen Geräte noch höher sein.

Unter dem Begriff elektrische Eigenschaften sind im Rahmen dieser Anmeldung elektrische Kenngrößen der Versorgungsleitung wie beispielsweise die Versorgungsspannung, eine maximale Strombelastung bis zum Einbruch der Versorgungsspannung und/oder ein entlang der Versorgungsleitung fließender Strom zu verstehen. Die erfindungsgemäße Trennvorrichtung erkennt einen angrenzenden Leitungsabschnitt als fehlerfrei, wenn zumindest eine dieser Kenngrößen in einem vorgegebenen Toleranzintervall liegt.

Es wird darauf hingewiesen, dass bei einem akustischen Notfallwarnsystem über die elektrische Versorgungsleitung nicht nur die zum Betreiben der Lautsprecher und der ggf. erforderlichen Verstärker benötigte elektrische Energie übertragen werden kann. Über die Versorgungsleitung kann auch die Sprachinformation für geeignete Sprachansagen übermittelt werden, so dass die Versorgungsleitung auf vorteilhafte Weise auch zur Informationsübertragung genutzt werden kann.

Gemäß einem Ausführungsbeispiel der Erfindung weist der Energiespeicher einen Kondensator und insbesondere einen Doppelschicht-Kondensator auf.

Im Vergleich zu der Verwendung einer wieder aufladbaren Batterie hat ein Kondensator bzw. ein Doppelschicht-Kondensator den Vorteil, dass der Ladevorgang sehr schnell erfolgen kann und dass keine Überladung möglich ist. Ferner altert insbesondere ein Doppelschicht-Kondensator im Vergleich zu einem herkömmlichen Akku deutlich langsamer, so dass eine Funktionsüberprüfung des Energiespeichers nicht erforderlich ist oder zumindest nur in vergleichsweise langen Abständen durchgeführt werden muss. Bevorzugt weist der Doppelschicht-Kondensator eine Lebensdauer von zumindest 10 Jahren auf, wobei innerhalb dieser Zeitspanne die Kapazität weniger als beispielsweise 20% abnimmt.

Im Vergleich zu anderen Kondensatoren weisen Doppelschicht-Kondensatoren, welche den beteiligten Fachkreisen unter den Begriffen bzw. Markennamen Goldcaps, Supercaps, Boostcaps oder Ultracaps geläufig sind, eine deutlich größere Kapazität auf. Die hohe Kapazität dieser Kondensatoren und damit die Möglichkeit der effektiven elektrostatischen Energiespeicherung beruht auf (a) einer großen Elektrodenfläche und (b) der Dissoziation von Ionen in einem flüssigen Elektrolyt, welche ein Dielektrikum mit einer Dicke von nur wenigen Atomlagen bildet.

Die Verwendung eines Doppelschicht-Kondensators hat ferner den Vorteil, dass der Energiespeicher auf einfache Weise in die beschriebene Trennvorrichtung integriert werden kann. Ein separates Gehäuse für den Energiespeicher ist nicht erforderlich. Die Trennvorrichtung kann damit in einer kompakten Bauform realisiert werden.

Ein Doppelschicht-Kondensator mit einer Kapazität von ungefähr 0,5 Farad kann nach einer vollständigen Stromunterbrechung die gesamte Schaltung, d.h. insbesondere die Überwachungseinheit und das Schaltelement, für einen längeren Zeitraum von beispielsweise 5 Sekunden mit elektrischer Energie versorgen. Somit kann sichergestellt werden, dass auch nach einem vollständigen Zusammenbruch der Versorgungsleitung das Trennelement seine Trennfunktion für die Versorgungsleitung noch zuverlässig ausführen kann.

Gemäß einem weiteren Ausführungsbeispiel der Erfindung weist die Trennvorrichtung zusätzlich ein Gleichrichterelement auf, welches zwischen einem Knoten, der mit einem Pol der Energie führenden elektrischen Leitung verbindbar ist, und dem Energiespeicher angeordnet ist. Das Gleichrichterelement kann beispielsweise eine herkömmliche Diode oder eine Anordnung aus mehreren Dioden sein.

Die Verwendung eines Gleichrichterelementes hat den Vorteil, dass die beschriebene Trennvorrichtung sowohl mit Gleichspannung als auch mit Wechselspannung betrieben und dabei eine Energiespeicherung gewährleistet werden kann. Damit kann die beschriebene Trennvorrichtung sowohl in Gleichspannungsnetzen als auch in einer Wechselspannungsumgebung betrieben werden, welche beispielsweise bei Sprachalarmierungssystemen gegeben ist. Bei Sprachalarmierungssystemen kann zur Speisung des Energiespeichers der Überwachungston eines Verstärkers ausgenutzt werden. Dieser Überwachungston kann beispielsweise eine Frequenz von ca. 10 Hz haben. Allerdings kann der Energiespeicher auch mit höheren Frequenzen wie beispielsweise einer einen Ultraschall-Ton erzeugenden Frequenz gespeist werden.

Gemäß einem weiteren Ausführungsbeispiel der Erfindung weist die Trennvorrichtung zusätzlich einen Spannungswandler auf, welcher einen Eingang und einen Ausgang aufweist, wobei der Eingang mit einem Pol der Energie führenden elektrischen Leitung verbindbar ist und der Ausgang eine interne Versorgungsspannung der Trennvorrichtung bereitstellt.

Bevorzugt ist der Spannungswandler derart ausgebildet, dass eine feste Versorgungsspannung von beispielsweise 5 Volt auch dann bereitgestellt werden kann, wenn der Eingang von der Leitung mit unterschiedliche hohen Versorgungsspannungen beispielsweise im Bereich zwischen 9 Volt und 150 Volt gespeist wird. Ferner kann der Eingang auch mit dem oben beschriebenen Gleichrichterelement gekoppelt sein, so dass auch der Spannungswandler sowohl mit einer korrekt gepolten Gleichspannung oder mit einer Wechselspannung gespeist werden kann.

Gemäß einem weiteren Ausführungsbeispiel der Erfindung weist die Überwachungseinheit einen Prozessor auf. Der Prozessor kann dabei die beschriebene Trennvorrichtung dazu veranlassen, in regelmäßigen Zeitabständen die angrenzenden Leitungsabschnitte der schleifenförmigen Versorgungsleitung zu vermessen. Diese Vermessung kann selbständig ohne ein beispielsweise von der Zentrale übermitteltes Triggersignal erfolgen. Ebenso können die Messergebnisse durch den Prozessor eigenständig bewertet werden. Dies kann beispielsweise in einer Betriebsphase ohne ein störendes Signal, wie z.B. Hintergrundmusik, erfolgen.

Im Vergleich zu einer sequentiellen von der Zentrale gesteuerten Überprüfung einer Mehrzahl von Leitungsabschnitten einer schleifenförmigen Versorgungsleitung hat die hier beschriebene von den einzelnen Trennvorrichtungen vorgenommene autonome Vermessung und Bewertung der jeweiligen angrenzenden Leitungsabschnitte den Vorteil, dass die gesamte Leitungsvermessung deutlich schneller erfolgen kann. Dies macht sich insbesondere beim Einrichten eines Gefahrmeldesystems bemerkbar, welches bei einer durch die Zentrale gesteuerten sequentiellen Überprüfung der Leitungsabschnitte deutlich länger dauert.

Gemäß einem weiteren Ausführungsbeispiel der Erfindung weist die Überwachungseinheit eine Kurzschlusserkennungseinheit, einen Spannungsdetektor und/oder eine Überstromerkennungseinheit auf. Damit können die an die Trennvorrichtung angrenzenden Leitungsabschnitte auf alle gängigen Fehler hin untersucht werden. Dazu zählen neben Kurzschlüssen beispielsweise Unterbrechungen oder üblicherweise schleichend verlaufende Störeffekte wie elektrische Nebenschlüsse oder korrodierte Anschlüsse. Die elektrische Energie, die zur Erkennung dieser Leitungsfehler erforderlich ist, kann dabei aus dem Energiespeicher der Trennvorrichtung entnommen werden.

Gemäß einem weiteren Ausführungsbeispiel der Erfindung weist die Trennvorrichtung zusätzlich auf (a) eine weitere Überwachungseinheit zum Überprüfen der elektrischen Eigenschaften eines weiteren an die Trennvorrichtung angrenzenden Leitungsabschnitts der Leitung, und (b) ein weiteres Schaltelement, welches mit der weiteren Überwachungseinheit gekoppelt ist und welches derart eingerichtet ist, dass bei einer Störung der Leitung der weitere angrenzende Leitungsabschnitt abtrennbar ist.

Durch die Verwendung von zwei Überwachungseinheiten und zwei Schaltelementen können zwei an der Trennvorrichtung angrenzende Leitungsabschnitte unabhängig voneinander überprüft und ggf. von dem Trennelement und damit von dem anderen Leitungsabschnitt abgekoppelt werden. Im Falle einer schleifenförmigen Versorgungsleitung ist dabei ein Leitungsabschnitt dem einen Zweig der Versorgungsleitung hin zu der Zentrale und der andere Leitungsabschnitt dem anderen Zweig der Versorgungsleitung ebenfalls hin zu der Zentrale zugeordnet.

Die weitere Überwachungseinheit kann ebenso wie die oben beschriebene Überwachungseinheit eine weitere Kurzschlusserkennungseinheit, einen weiteren Spannungsdetektor und/oder eine weitere Überstromerkennungseinheit aufweisen.

Gemäß einem weiteren Ausführungsbeispiel der Erfindung sind die beiden Schaltelemente derart ansteuerbar, dass nach einem Öffnen beider Schaltelemente bei einem erkannten Leitungsdefekt auf einem angrenzenden Leitungsabschnitt das weitere Schaltelement, welches dem weiteren angrenzenden Leitungsabschnitt zugeordnet ist, schließbar ist.

Damit kann nach einer erkannten Abweichung der elektrischen Eigenschaften eines funktionsunfähigen Leitungsabschnitts der funktionsfähige weitere Leitungsabschnitt durch ein Schließen des weiteren Schaltelements wieder zugeschaltet werden. Das Schaltelement, welches der funktionsunfähigen Seite der Trennvorrichtung zugeordnet ist, bleibt dabei geöffnet, um die Trennung der Trennvorrichtung mit dem defekten Leitungsabschnitt aufrecht zu erhalten.

Bevorzugt wird mit dem Schließen des weiteren Schaltelements eine vorbestimmte Zeit gewartet, damit sichergestellt werden kann, dass andere Trennelemente der schleifenförmigen Versorgungsleitung ebenfalls ihre Überprüfungen der verschiedenen Leitungsabschnitte abgeschlossen haben.

Gemäß einem weiteren Ausführungsbeispiel der Erfindung weist die Trennvorrichtung zusätzlich auf einen Nutzlastanschluss zum Anschließen einer Nutzlast. Dies hat den Vorteil, dass die Peripherieeinheiten eines Gefahrmeldesystems direkt an den Trennvorrichtungen angeschlossen werden können. Zum Anschluss der Peripherieeinheiten sind somit keine weiteren an der Versorgungsleitung ausgebildete Adapter oder Anschlüsse vorhanden.

Der Nutzlastanschluss kann zwei Anschlusskontakte umfassen, wobei ein Anschlusskontakt mit dem einen Pol der Energie führenden elektrischen Versorgungsleitung und der andere Anschlusskontakt mit dem anderen Pol der Energie führenden elektrischen Versorgungsleitung verbunden ist. Im Falle der Verwendung von zwei Schaltelementen kann sich einer der beiden Anschlusskontakte zwischen beiden Schaltelementen befinden. Dabei können beide Schaltelemente in Serie geschaltet einem der beiden Pole zugeordnet sein.

Gemäß einem weiteren Ausführungsbeispiel der Erfindung weist die Trennvorrichtung zusätzlich auf eine Nutzlastüberwachungseinheit zum Überprüfen der elektrischen Eigenschaften einer an dem Nutzlastanschluss angeschlossenen Nutzlast.

Mit der Nutzlastüberwachungseinheit kann die Funktionsfähigkeit der Nutzlast bzw. eines elektrischen Gerätes auf einfache Weise überprüft werden. So kann nach einer auf Seiten der Nutzlast erkannten Störung die Nutzlast von dem Nutzlastanschluss getrennt werden. Nach dem Abtrennen der Nutzlast kann das Schaltelement oder können die Schaltelemente, sofern erforderlich, wieder geschlossen werden. Dadurch kann eine geschlossene schleifenförmige Verbindungsleitung mit all ihren oben genanten Vorteilen wieder hergestellt werden.

Die Nutzlast kann beispielsweise ein Lautsprecher oder ein Verstärker mit einem angeschlossenen Lautsprecher sein.

Weitere Vorteile und Merkmale der vorliegenden Erfindung ergeben sich aus der folgenden beispielhaften Beschreibung derzeit bevorzugter Ausführungsformen. Die einzelnen Figuren der Zeichnung dieser Anmeldung sind lediglich als schematisch und als nicht maßstabsgetreu anzusehen.
- Figur 1a: zeigt eine Trennvorrichtung gemäß einer ersten Aus- führungsform mit einem auf ein Absinken der Versor- gungsspannung sensitiven Spannungsdetektor.
- Figur 1b: zeigt eine Trennvorrichtung gemäß einer zweiten Ausführungsform mit einer Überstromerkennungsein- heit.
- Figur 1c: zeigt eine Trennvorrichtung gemäß einer dritten Ausführungsform mit lediglich einem Schaltelement zum Trennen einer Versorgungsleitung.
- Figur 2: zeigt ein Energieversorgungssystem mit einer Zentra- le und einer geschlossenen schleifenförmigen Versor- gungsleitung, in welcher mehrere Trennvorrichtungen integriert sind.

An dieser Stelle bleibt anzumerken, dass sich in der Zeichnung die Bezugszeichen von gleichen oder von einander entsprechenden Komponenten lediglich in ihrer ersten Ziffer und/oder durch einen angehängten Buchstaben unterscheiden.

Der in Figur 1a dargestellte Schaltplan zeigt eine Trennvorrichtung 120a gemäß einer ersten Ausführungsform der Erfindung. Die Trennvorrichtung 120a weist einen ersten Anschluss 121 und einen zweiten Anschluss 122 auf, welche jeweils mit einer zweipoligen Versorgungsleitung verbunden werden können. Durch ein einfaches Öffnen der Versorgungsleitung kann die Trennvorrichtung 120a in die Versorgungsleitung eingefügt werden. Dabei wird eine erste Leiterbahn bzw. ein erster Strompfad 126 in einen ersten Pol der versorgungsleitung eingefügt. Eine zweite Leiterbahn bzw. ein zweiter Strompfad 127 wird in den zweiten Pol der Versorgungsleitung eingefügt. Gemäß dem hier dargestellten Ausführungsbeispiel befindet sich der zweite Pol der Versorgungsleitung auf dem Potential der 0-volt, welches mit GND bezeichnet ist.

In der zweiten Leiterbahn 126 befinden sich zwei in Serie angeordnete Schaltelemente 131a und 131b, welche beispielesweise als Transistoren oder bevorzugt als Feldeffekttransistoren ausgebildet sind. Die Schaltelemente 131a, 131b können jedoch auch durch Relais (vorzugsweise in gepolter Ausführung) oder durch andere Halbleiterbauelemente realisiert werden. Die Schaltelemente 131a und 131b sind über jeweils eine Steuerleitung mit einem Prozessor gekoppelt, welcher in der Lage ist, je nach Betriebszustand der Trennvorrichtung 120a ein Öffnen oder ein Schließen der Schaltelemente 131a, 131b zu veranlassen.

Die Trennvorrichtung weist ferner einen als Doppelschicht-Kondensator ausgebildeten Energiespeicher 140 auf. Ein Anschluss des Energiespeichers 140 befindet sich auf dem Potential 0V (GND). Der andere Anschluss des Energiespeichers 140 ist mit einem Ausgang eines Spannungswandlers 144 verbanden. An diesem Ausgang wird außerdem über einen Anschluss 145 eine Versorgungsspannung Vdd für mehrere Komponenten der Trennvorrichtung 120a bereitgestellt. Die entsprechende Verdrahtung ist aus Gründen der Übersichtlichkeit nicht dargestellt.

Der Energiespeicher 140 ermöglicht es der Trennvorrichtung 120a seine Funktion, nämlich die nachfolgend beschriebene Überwachungsfunktion zum Überprüfen der elektrischen Eigenschaften der Versorgungsleitung und ggf. die Trennfunktion zum Abtrennen eines defekten Abschnitts der Versorgungsleitung von der Trennvorrichtung 120a auch dann aufrecht zu erhalten, wenn über die versorgungsleitung keinerlei elektrische Energie mehr bereit gestellt werden kann. Gemäß dem hier dargestellten Ausführungsbeispiel gilt dies jedenfalls für eine längere Zeitspanne von mindestens 5 Sekunden.

Der Spannungswandler ist über zwei als Dioden ausgebildete Gleichrichterelemente 142a und 142b mit der ersten Strompfad 126 verbunden. Dadurch kann der Spannungswandler 144 sogar dann betrieben werden, wenn die Versorgungsleitung mit einer Wechselspannung gespeist wird. Gemäß dem hier dargestellten Ausführungsbeispiel akzeptiert der Spannungswandler 144 eine Versorgungsspannung in einem relativ großen Spannungsintervall zwischen 9 Volt und 150 Volt. Die Ausgangsspannung beträgt ungefähr 5 Volt, so dass zur Realisierung der Trennvorrichtung herkömmliche auf der bekannten Transistor-Transistor-Logik (TTL) beruhende Komponenten verwendet werden können.

Die Trennvorrichtung 120a weist ferner zwei Kurzschlusserkennungseinheiten 151a und 151b auf. Mit der Kurzschlusserkennungseinheit 151a kann ein Kurzschluss der Versorgungsleitung in einem Leitungsabschnitt erkannt werden, welche an dem ersten Anschluss abgeschlossen ist. Mit der Kurzschlusserkennungseinheit 151b kann ein Kurzschluss in einem Leitungsabschnitt erkannt werden, welche an dem zweiten Anschluss abgeschlossen ist.

Wie aus Figur 1a ersichtlich, sind die beiden Kurzschlusserkennungseinheiten 151a und 151b jeweils mit dem Prozessor 160 gekoppelt. Im Falle eines erkannten Kurzschlusses kann der Prozessor 160 somit das dem Ort des Kurzschlusses zugewandte Schaltelement 131a bzw. 131b öffnen und so den entsprechenden kurzschlussbehafteten Leitungsabschnitt von der Trennvorrichtung 120a abtrennen.

Die Kurzschlusserkennungseinheiten 151a und 151b können auf verschiedene dem Fachmann geläufige Arten aufgebaut sein. Da für die hier beschriebene Trennvorrichtung 120a nur die Funktion und nicht der detaillierte Aufbau der Kurzschlusserkennungseinheiten 151a und 151b von Bedeutung ist, kann in dieser Anmeldung auf eine weitergehende Beschreibung der Kurzschlusserkennungseinheiten 151a und 151b verzichtet werden.

Die Trennvorrichtung 120a weist ferner zwei Spannungsdetektoren 152a und 152b auf. Gemäß dem hier dargestellten Ausführungsbeispiel sind die Spannungsdetektoren 152a und 152b mittels jeweils eines Operationsverstärkers realisiert, dessen Ausgang mit dem Prozessor 160 gekoppelt ist. Sobald der Wert der Spannung auf der Versorgungsleitung bzw. auf der ersten Leiterbahn 126 unter einen vorbestimmten Spannungspegel bzw. Schwellenwert sinkt, steuert der Prozessor 160 das jeweilige Schaltelement 131a und/oder 131b so an, dass die erste Leiterbahn 126 unterbrochen wird.

Wie aus Figur 1a ferner ersichtlich, weist die Trennvorrichtung 120a außerdem einen Anschluss 161 für eine Nutzlast 170 auf, welche gemäß dem hier dargestellten Ausführungsbeispiel ein Lautsprecher 170 ist. Wie aus Figur 1a ersichtlich, ist der eine Kontakt des Nutzlastanschlusses 161 mit der ersten Leiterbahn 126 verbunden, wobei die Verbindungsstelle genau zwischen den beiden Schaltelementen 131a und 131b liegt.

Da es auch im Zusammenhang mit dem Anschluss von Nutzlasten zu Fehlern kommen kann, welche eine Versorgung von benachbarten ebenfalls an der Versorgungsleitung angeschlossenen elektrischen Geräten und/oder Trennvorrichtungen beeinträchtigen können, ist ferner eine erste Nutzlastüberwachungseinheit 162 vorgesehen. Gemäß dem hier dargestellten Ausführungsbeispiel ist die erste Nutzlastüberwachungseinheit 162 mittels eines Operationsverstärkers realisiert, welcher die an der Nutzlast anliegende Spannung detektiert. Bei einem unzulässigen Spannungsabfall wird der der ersten Nutzlastüberwachungseinheit 162 nachgeschaltete Prozessor zumindest eines der beiden Schaltelemente 131a und 131b schließen, um die offensichtlich fehlerbehaftete Nutzlast 170 von der Versorgungsleitung abzukoppeln.

Um die Funktionssicherheit beim Betrieb der Nutzlast 170 weiter zu erhöhen, ist ferner eine zweite Nutzlastüberwachungseinheit 163 vorgesehen. Die zweite Nutzlastüberwachungseinheit 163 ist eine Kurzschlusserkennungseinheit, welche ebenfalls in nicht dargestellter Weise mit dem Prozessor 160 verbunden ist. Damit kann der Prozessor auch bei einem Kurzschluss im Bereich des Nutzlastanschlusses 161 die Schaltelemente 131a und/oder 131b öffnen und so den Nutzlastanschluss 161 von der Versorgungsleitung abtrennen.

Es wird darauf hingewiesen, dass eine funktionsgleiche Trennvorrichtung auch dadurch realisiert werden kann, dass die beiden Schaltelemente in der zweiten Leiterbahn 127 angeordnet werden. In diesem Fall wird die Trennung der Versorgungsleitung durch eine Trennung der Masseleitung erreicht. Somit kann auf vorteilhafte Weise direkt an die Trennvorrichtung 120a ein elektrisches Gerät 170 wie beispielsweise ein Lautsprecher 170 angeschlossen werden. Separate Anschlüsse in der Versorgungsleitung sind dafür deshalb nicht erforderlich.

Figur 1b zeigt eine Trennvorrichtung 120b gemäß einer zweiten Ausführungsform der Erfindung. Die Trennvorrichtung 120b unterscheidet sich von der in Figur 1a dargestellten Trennvorrichtung 120a dadurch, dass die Spannungsdetektoren 152a und 152b durch Überstromerkennungseinheiten 156a und 156b ersetzt sind. Gemäß dem hier dargestellten Ausführungsbeispiel sind die Überstromerkennungseinheiten 156a und 156b ebenfalls jeweils mittels eines Operationsverstärkers realisiert, denen jeweils ein Widerstand 155a bzw. 155b zugeordnet ist. Selbstverständlich könnten die Überstromerkennungseinheiten 156a und 156b auch mit den in Figur 1a dargestellten Spannungsdetektoren 152a und 152b kombiniert werden.

Wie aus Figur 1b ersichtlich, sind die Widerstände 155a und 155b in Serie mit den beiden Schaltelementen 131a und 131b in der ersten Leiterbahn 126 angeordnet. So fällt bei einem Stromfluss über die Versorgungsleitung bzw. über die erste Leiterbahn 126 an den widerständen 155a bzw. 155b eine dem Stromfluss proportionale Spannung ab, die von den Überstromerkennungseinheiten 156a bzw. 156b erfasst wird. Bei einer Überschreitung eines zulässigen Maximalstroms wird der den beiden Überstromerkennungseinheiten 156a bzw. 156b nachgeschaltete Prozessor dazu veranlasst, zumindest eines der beiden Schaltelemente 131a und 131b zu öffnen und somit den Stromfluss über die Versorgungsleitung zu unterbinden.

Wie ferner aus Figur 1b ersichtlich, unterscheidet sich die Trennvorrichtung 120b von der in Figur 1a da=gestellten Trennvorrichtung 120a außerdem dadurch, dass ein Nutzlastanschluss nicht | vorgesehen ist. Die anderen Komponenten der Trennvorrichtung 120b sind sowohl hinsichtlich ihres Aufbaus als auch hinsichtlich ihrer Funktion mit den entsprechenden Komponenten der Trennvorrichtung 120a identisch und müssen deshalb an dieser Stelle nicht noch einmal im Detail erläutert werden.

Figur 1c zeigt eine Trennvorrichtung 120c gemäß einer dritten Ausführungsform der Erfindung. Die Trennvorrichtung 120c unterscheidet sich von der in Figur 1a dargestellten Trennvorrichtung 120a dadurch, dass anstelle von zwei Schaltelementen 131a und 131b lediglich ein Schaltelement 131 vorgesehen ist. Ferner wurde auf eine Überwachung einer direkt an die Trennvorrichtung 120c angeschlossenen Nutzlast 170 verzichtet. Die anderen Komponenten der Trennvorrichtung 120c sind sowohl hinsichtlich ihres Aufbaus als auch hinsichtlich ihrer Funktion mit den entsprechenden Komponenten der Trennvorrichtung 120a identisch und müssen deshalb an dieser Stelle nicht noch einmal im Detail erläutert werden.

Die Trennvorrichtung 120c stellt infolge der Verwendung von lediglich einem in der ersten Leiterbahn 126 angeordneten Schaltelement 130 eine minimalisierte Lösung zum Überwachen und ggf. zum Trennen einer Energie führenden Verbindungsleitung dar. Die Überprüfung der elektrischen Eigenschaften der Versorgungsleitung funktioniert jedoch genau so wie bei der in Figur 1a dargestellten Trennvorrichtung 120a. Dabei wird nach einem erkannten Fehler, egal auf welcher Seite der Trennvorrichtung 120c, das einzige Schaltelement 130 nicht wieder geschlossen. Da eine an die Versorgungsleitung angeschlossene Nutzlast nun entweder in der Zeichnung links oder rechts der Trennvorrichtung 120c angeordnet sein kann, wird die Nutzlast auf der defekten Seite der Trennvorrichtung 120c auf alle Fälle ausfallen. Ein derartiger Ausfall kann jedoch abhängig von der jeweiligen Anwendung durch geltende Vorschriften durchaus abgedeckt und damit zulässig sein. Mit der Trennvorrichtung 12Cc als minimalisierte Lösung zum Überwachen und ggf. zum Trennen einer Energie führenden Verbindungsleitung können somit geltende Vorschriften auf kostengünstige Weise erfüllt werden.

Figur 2 zeigt ein Energieversorgungssystem 200 mit einer Zentrale 205 und einer geschlossenen schleifenförmigen Energie führenden elektrischen Leitung 210. Die Zentrale weist einen ersten Schleifenanschluss 206 und einen zweiten Schleifenanschluss 207 auf. In der Versorgungsleitung sind mehrere Trennvorrichtungen 220 in Serie geschaltet. Ferner sind in Figur 2 nicht dargestellte elektrische verbraucher bzw. Nutzlasten an die Versorgungsleitung angeschlossen. Dies kann, wie oben mit Bezug auf Figur 1a beschrieben, über Nutzlastanschlüsse in den Trennvorrichtungen 220 und/oder über Anschlüsse an die Versorgungsleitung 220 erfolgen, welche Anschlüsse sich zwischen den Trennvorrichtungen 220 befinden.

Die Energieversorgung der einzelnen Nutzlasten, welche an die Versorgungsleitung 210 angeschlossen sind, erfolgt über die ringförmige Versorgungsleitung 210. Die Speisung der Versorgungsleitung im Normalbetrieb kann auf zwei unterschiedliche Arten erfolgen:
A) Die Speisung erfolgt sowohl über den ersten Schleifenanschluss 206 als auch über den zweiten Schleifenanschluss 207: Bei einem Leitungsdefekt wie beispielsweise einem Kurzschluss in einem Leitungsabschnitt kann in diesem Fall der fehlerhafte Leitungsabschnitt abgetrennt werden, so dass der Leitungsring bzw. die Leitungsschleife unterbrochen ist. Die Unterbrechung kann durch eine Aktivierung der Trennfunktion in denjenigen Trennvorrichtungen erfolgen, welche unmittelbar an den fehlerhaften Leitungsabschnitt angrenzen. Die Energieversorgung für die Nutzlasten, welche an den fehlerfreien Leitungsabschnitten angeschlossen sind, erfolgt dann abhängig von deren Position in der Versorgungsleitung entweder über den ersten Schleifenanschluss 206 oder über den zweiten Schleifenanschluss 207.
B) Die Speisung erfolgt lediglich über den ersten Schleifenanschluss:
   An dem zweiten Schleifenanschluss erfolgt lediglich eine Detektion der ankommenden Spannung, welche als Hinweis für den aktuellen Zustand der Versorgungsleitung 210 verwendet werden kann. Im Falle eines Leitungsdefekts wie beispielsweise einem Kurzschluss oder einer Unterbrechung kann am zweiten Schleifenanschluss 207 nämlich keine Spannung detektiert werden. Somit kann für den Fall, dass über eine bestimmte Zeit, die für das Messen und ggf. ein automatisches Reparieren der schleifenförmigen Leitung 210 maximal benötigt wird, keine oder eine abweichende Spannung am zweiten Schleifenanschluss gemessen wird, auf einen Defekt in der Versorgungsleitung geschlossen werden.

Durch die beschriebene schleifenförmige Energieversorgung mit einer durch Trennvorrichtungen 220 aktivierbaren Trennfunktionalität kann somit eine hohe Versorgungssicherheit der an die Versorgungsleitung 210 angeschlossenen Nutzlasten erreicht werden. Dies ist insbesondere für Sprachalarmierungssysteme vorteilhaft, da dort über die Versorgungsleitung, welche gleichzeitig die Verkabelung für die entsprechenden Lautsprecher darstellt, typischerweise eine hohe elektrische Leistung in Form von Wechselstrom mit einer niedrigen Frequenz übertragen wird.

Im Vergleich zu einer bekannten sternförmigen Verkabelung der einzelnen Lautsprecher, bei der sich jeweils ein Kabel zwischen der Zentrale und einem Lautsprecher erstreckt, ist der Aufwand für die Verkabelung insbesondere bei der Nachrüstung in einem Gebäude durch das in dieser Anmeldung beschriebene Energieversorgungssystem erheblich reduziert.

Es wird darauf hingewiesen, dass die beschriebenen Trennvorrichtungen und das beschriebene Energieversorgungssystem nicht nur für Sprachalarmierungssysteme sondern auch in allen anderen Sparten der Gefahrenmeldetechnik eingesetzt werden kann.

Es wird ferner darauf hingewiesen, dass die hier beschriebenen Ausführungsformen lediglich eine beschränkte Auswahl an möglichen Ausführungsvarianten der Erfindung darstellen. So ist es möglich, die Merkmale einzelner Ausführungsformen in geeigneter Weise miteinander zu kombinieren, so dass für den Fachmann mit den hier expliziten Ausführungsvarianten eine Vielzahl von verschiedenen Ausführungsformen als offensichtlich offenbart anzusehen sind.

## Patentansprüche

1. Trennvorrichtung für eine Energie führende elektrische Leitung (210), insbesondere für eine Leitung (210), welche von einer Zentrale (205) einer Gefahrmeldeanlage ausgeht und in Form einer Schleife zu der Zentrale (205) zurückgeführt ist, die Trennvorrichtung (120a/b/c) aufweisend:
• eine Überstromerkennungseinheit (155a, 156a) zum Erkennen eines Überstroms in einem an die Trennvorrichtung (120a/b/c) angrenzenden Leitungsabschnitts der Leitung (210) und
• ein Schaltelement (131a), welches mit der Überstromerkennungseinheit (155a, 156a) gekoppelt ist und welches derart eingerichtet ist, dass bei einem Überstrom der angrenzende Leitungsabschnitt abtrennbar ist,
**gekennzeichnet durch**
• einen auf ein Absinken der Versorgungsspannung sensitiven Spannungsdetektor (152a),
• das Schaltelement (131a), welches mit dem Spannungsdetektor (152a) gekoppelt ist und welches derart eingerichtet ist, dass bei Absinken der Versorgungsspannung unter einen vorbestimmten Spannungspegel der angrenzende Leitungsabschnitt abtrennbar ist und
• einen Energiespeicher (140), welcher mit der Überstromerkennungseinheit (155a, 156a) und dem Spannungsdetektor (152a) gekoppelt ist, so dass deren Funktion auch bei einer Störung der Leitung (210) aufrecht erhalten werden kann.

2. Trennvorrichtung nach Anspruch 1, **dadurch gekennzeichnet, dass** der Energiespeicher einen Kondensator, insbesondere einen Doppelschicht-Kondensator (140) aufweist.

3. Trennvorrichtung nach einem der Ansprüche 1 bis 2, **gekennzeichnet** zusätzlich durch ein Gleichrichterelement (142a/b), welches zwischen einem Knoten, der mit einem Pol der Energie führenden elektrischen Leitung (210) verbindbar ist, und dem Energiespeicher (140) angeordnet ist.

4. Trennvorrichtung nach einem der vorherigen Ansprüche, **gekennzeichnet** zusätzlich durch einen Spannungswandler (144), welcher einen Eingang und einen Ausgang aufweist, wobei der Eingang mit einem Pol der Energie führenden elektrischen Leitung (210) verbindbar ist und der Ausgang eine interne Versorgungsspannung (Vdd) der Trennvorrichtung (120a/b/c) bereitstellt.

5. Trennvorrichtung nach einem der vorherigen Ansprüche zusätzlich aufweisend
• eine weitere Überstromerkennungseinheit (155b, 156b) und einen weiteren Spannungsdetektor (152b) zum Überprüfen der elektrischen Eigenschaften eines weiteren an die Trennvorrichtung (120a/b/c) angrenzenden Leitungsabschnitts der Leitung (210), und
• ein weiteres Schaltelement (131b), welches mit der weiteren Überstromerkennungseinheit (155b, 156b) und dem weiteren Spannungsdetektor (152b) gekoppelt ist und welche derart eingerichtet sind, dass bei einer Störung der Leitung (210) der weitere angrenzende Leitungsabschnitt abtrennbar ist.

6. Trennvorrichtung nach Anspruch 5, **dadurch gekennzeichnet, dass** die beiden Schaltelemente (131a, 131b) derart ansteuerbar sind, dass nach einem Öffnen beider Schaltelemente (131a, 131b) bei einem erkannten Leitungsdefekt auf dem angrenzenden Leitungsabschnitt das weitere Schaltelement (131b), welches dem weiteren angrenzenden Leitungsabschnitt zugeordnet ist, schließbar ist.

7. Trennvorrichtung nach einem der vorherigen Ansprüche, zusätzlich aufweisend einen Nutzlastanschluss (161) zum Anschließen einer Nutzlast (170).

8. Trennvorrichtung nach Anspruch 7, zusätzlich aufweisend eine Nutzlastüberwachungseinheit (162, 163) zum Überprüfen der elektrischen Eigenschaften einer an dem Nutzlastanschluss (161) angeschlossenen Nutzlast (170).

## Claims

1. Separating device for an energy-conducting electric lead (210), in particular for a lead (210) which emerges from a control centre (205) of a hazard reporting system and is fed back to the control centre (205) in the form of a loop, wherein said separating device (120a/b/c) comprises:
• an overload current identification unit (155a, 156a) for identifying an overload current in a lead section of the lead (210), said lead section being adjacent to the separating device (120a/b/c), and
• a switching element (131a) which is coupled to the overload current identification unit (155a, 156a) and is configured such that, in the event of an overload current, the adjacent lead section can be separated,
**characterised by**
• a voltage detector (152a) which is sensitive to a drop in the supply voltage,
• the switching element (131a) which is coupled to the voltage detector (152a) and which is configured such that when the supply voltage drops below a predetermined voltage level, the adjacent lead section can be separated, and
• an energy store (140) which is coupled to the overload current identification unit (155a, 156a) and the voltage detector (152a) such that the function of the overload current identification unit can be maintained even in the event of a failure of the lead (120).

2. Separating device according to claim 1, **characterised in that** the energy store has a capacitor, in particular a double-layer capacitor (140).

3. Separating device according to one of claims 1 to 2, **characterised in** addition by a rectifier element (142a/b) that is arranged between a node, which can be connected to a terminal of the energy-conducting electric lead (210), and the energy store (140).

4. Separating device according to one of the preceding claims, **characterised in** addition by a voltage transformer (144) which has an input and an output, wherein the input can be connected to a terminal of the energy-conducting electric lead (210) and the output provides an internal supply voltage (Vdd) of the separating device (120a/b/c).

5. Separating device according to one of the preceding claims, additionally comprising
• a further overload current identification unit (155b, 156b) and a further voltage detector (152b) for checking the electrical properties of a further lead section of the lead (210), said further lead section being adjacent to the separating device (120a/b/c), and
• a further switching element (131b), which is coupled to the further overload current identification unit (155b, 156b) and to the further voltage detector (152b) and is configured such that the further adjacent lead section can be separated in the event of a failure of the lead (210).

6. Separating device according to claim 5, **characterised in that** the two switching elements (131a, 131b) can be controlled in such a way that, after both of the switching elements (131a, 131b) have been opened as a result of an identified lead defect on the adjacent lead section, it is possible to close the further switching element (131b) which is assigned to the further adjacent lead section.

7. Separating device according to one of the preceding claims, additionally comprising a live load connection interface (161) for connecting a live load (170).

8. Separating device according to claim 7, additionally comprising a live load monitoring unit (162, 163) for checking the electrical properties of a live load (170) which is connected to the live load connection interface (161).

## Revendications

1. Dispositif de séparation pour une ligne ( 210 ) électrique acheminant de l'énergie, notamment pour une ligne ( 210 ), qui part d'une centrale ( 205 ) d'une installation d'avertissement de danger et est ramenée sous la forme d'une boucle à la centrale ( 205 ), le dispositif ( 120a/b/c ) de séparation comprenant:
• une unité ( 155a, 156a ) de détection d'une surintensité pour la détection d'une surintensité dans un tronçon de la ligne ( 210 ) voisin du dispositif ( 120a/b/c ) de séparation et
• un élément ( 131a ) de commutation, qui est connecté à l'unité ( 155a, 156a ) de détection de surintensité et qui est conçu de manière à pouvoir, s'il y a une surintensité, séparer le tronçon de ligne voisin
**caractérisé par**
• un détecteur ( 152a ) de tension sensible à un abaissement de la tension d'alimentation,
• l'élément ( 131a ) de commutation, qui est connecté au détecteur ( 152a ) de tension et qui est conçu de manière à pouvoir, si la tension d'alimentation s'arrête en dessous d'un niveau de tension déterminé à l'avance, séparer le tronçon de ligne voisin et
• un accumulateur ( 140 ) d'énergie, qui est connecté au détecteur ( 152a ) de tension, de manière à ce que sa fonction puisse être maintenue même si la ligne ( 210 ) est en panne.

2. Dispositif de séparation suivant la revendication 1, **caractérisé en ce que** l'accumulateur d'énergie comporte un condensateur, notamment un condensateur ( 140 ) à couche double.

3. Dispositif de séparation suivant les revendications 1 et 2, **caractérisé** supplémentairement par un élément ( 142a/b ) redresseur, qui est monté entre l'accumulateur ( 140 ) d'énergie, et un noeud, qui peut être relié à la ligne ( 210 ) électrique acheminant de l'énergie.

4. Dispositif de séparation suivant l'une des revendications précédentes, **caractérisé** supplémentairement par un convertisseur ( 144 ) de tension, qui a une entrée et une sortie, l'entrée pouvant être reliée à un pôle de la ligne ( 210 ) électrique acheminant de l'énergie et la sortie mettant à disposition une tension ( Vdd ) interne d'alimentation du dispositif ( 120a/b/c ) de séparation.

5. Dispositif de séparation suivant l'une quelconque des revendications précédentes comportant
• une autre unité ( 155b, 156b ) de détection de surintensité et un autre détecteur ( 152b ) de tension pour contrôler les propriétés électriques d'un autre tronçon de la ligne ( 210 ) voisin du dispositif ( 120a/b/c ) de séparation, et
• un autre élément ( 131b ) de commutation, qui est connecté à l'autre unité ( 155b, 156b ) de détection de surintensité et à l'autre détecteur ( 152b ) de tension et qui est conçu de manière à ce que, si la ligne ( 210 ) est panne, l'autre tronçon de ligne voisin puisse être séparé.

6. Dispositif de séparation suivant la revendication 5, **caractérisé en ce que** les deux éléments ( 131a, 131b ) de commutation peuvent être commandés de manière à ce que, après l'ouverture des deux éléments ( 131a, 131b ) de commutation lorsqu'un défaut de ligne est détecté sur le tronçon de ligne voisin, l'autre élément ( 131b ) de commutation qui est associé à l'autre tronçon de ligne voisin peut être fermé.

7. Dispositif de séparation suivant l'une quelconque des revendications précédentes comportant supplémentairement une borne ( 161 ) de charge utile pour le raccordement d'une charge ( 170 ) utile.

8. Dispositif de séparation suivant la revendication 7, comportant supplémentairement une unité ( 162, 163 ) de contrôle de charge utile pour contrôler les propriétés électriques d'une charge ( 170 ) utile raccordées à la borne ( 161 ) de charge utile.
